# EUROPÄISCHE PATENTSCHRIFT

(11) **EP 2 106 304 B1**
(45) Veröffentlichungstag und Bekanntmachung des Hinweises auf die Patenterteilung: **24.03.2010**
(21) Anmeldenummer: 07819300.0
(22) Anmeldetag: 25.10.2007
(51) Int. Cl.: B21C 47/18, B21C 47/34

(54) **VORRICHTUNG ZUM FÜHREN EINES METALLBANDES UND VERFAHREN ZU DESSEN BETRIEB**
DEVICE FOR GUIDING A METAL BAND, AND METHOD FOR THE OPERATION THEREOF
DISPOSITIF POUR GUIDER UNE BANDE MÉTALLIQUE, ET SON PROCÉDÉ D'EXPLOITATION

(30) Priorität: 24.11.2006 DE 102006055954; 18.01.2007 DE 102007002805; 31.03.2007 DE 102007015636
(43) Veröffentlichungstag der Anmeldung: 07.10.2009
(73) Patentinhaber: SMS Siemag AG, 40237 Düsseldorf (DE)
(72) Erfinder: BÖCKING, Reinhard, 57223 Kreuztal (DE)
(74) Vertreter: Klüppel, Walter
(86) Internationale Anmeldenummer: PCT/EP2007/009248
(87) Internationale Veröffentlichungsnummer: WO 2008/061601

(56) Entgegenhaltungen:
- EP-A- 0 249 543
- EP-A- 0 909 596
- DE-A1- 1 602 348
- DE-A1- 2 645 451
- DE-A1- 2 848 044

## Beschreibung

Die Erfindung betrifft eine Vorrichtung zum Führen eines Metallbandes im Umfeld einer Haspeleinrichtung und ein Verfahren zu deren Betrieb.

Haspeleinrichtungen und Vorrichtungen zum Führen eines Metallbandes in deren Umfeld sind im Stand der Technik, z.B. aus der Patentschrift DE 28 48 044 C2 grundsätzlich bekannt. In der besagten Patentschrift umfasst eine derartige Vorrichtung einen Schwenkarm, der an einem ersten Ende um eine erste Drehachse drehbar gelagert ist und an einem zweiten, dem ersten Ende gegenüber liegenden Ende einen Überleittisch trägt. An dem Überleittisch ist ein Meißel befestigt. Es ist ein Stellglied vorgesehen zum Schwenken des Schwenkrahmens zusammen mit dem Überleittisch und dem Meißel um die erste Drehachse.

Ausgehend von diesem Stand der Technik liegt der Erfindung die Aufgabe zugrunde, eine Vorrichtung zum Führen eines Metallbandes im Umfeld einer Haspeleinrichtung und ein Verfahren zum Betreiben einer derartigen Vorrichtung dahingehend weiterzubilden, dass die Vorrichtung insofern universeller einsetzbar ist, als dass sie in mehr Betriebszustände verfahrbar ist, als dies bei der bekannten Vorrichtung aus dem Stand der Technik möglich ist.

Diese Aufgabe wird durch den Gegenstand des Patentanspruchs 1 gelöst. Dieser ist **dadurch gekennzeichnet, dass** weiterhin ein Tragrahmen vorgesehen ist, mit einem ersten Ende an welchem der Tragrahmen um eine zweite Drehachse gegenüber einem Festland drehbar gelagert ist und einen zweiten Überleittisch trägt und mit einem zweiten Ende an welchem der Tragrahmen um die erste Drehachse drehbar gelagert und mit dem ersten Ende des Schwenkrahmens verbunden ist und dass ein zweites Stellglied vorgesehen ist, welches an dem Festland und dem Tragrahmen jeweils drehbar gelagert ist zum Schwenken des Tragrahmens um die zweite Drehachse.

Durch das Vorsehen des schwenkbaren Tragrahmens, welcher den Schwenkrahmen mit dem ersten Überleittisch trägt, wird die gewünschte universelle Einsetzbarkeit realisiert. Die beanspruchte Vorrichtung kann nun nicht nur zum Öffnen unterschiedlich großer Bunde auf einer Haspeleinrichtung verwendet und in eine Parkposition gefahren werden, sondern sie kann darüber hinaus auch zum Überbrücken einer Haspeleinrichtung, insbesondere eines Reversierhaspels dienen, indem Sie ein Metallband über diese Haspeleinrichtung hinwegleitet, und sie kann auch zum Einführen des Metallbandes in einen Riemenwickler dienen. Vorzugsweise können all die genannten Betriebszustände durch einfache Anpassung traditionell verwendeter Hydraulik- und Elektriksysteme bzw. - steuerungen realisiert werden. Weiterhin besitzt die beanspruchte Vorrichtung den Vorteil, dass sie insbesondere in der Parkposition nur sehr wenig Raum in Transportrichtung des Bandes benötigt. Diese kompakte Bauweise ist besonders vorteilhaft beim Einsatz der beanspruchten Vorrichtung auf der linken und rechten Seite eines Reversiergerüstes, weil bei einer derartigen Verwendung die Abstände zwischen den Reversierhaspeleinrichtungen und dem Reversierwalzgerüst minimiert werden können. Je kleiner diese Abstände sind, desto geringer ist der Teil des Metallbandes, der am Ende eines Reversierwalzvorganges als Schrott abgeschnitten werden muss.

Sowohl der Schwenkrahmen wie auch der Tragrahmen sind vorteilhafterweise U-förmig ausgebildet. Sie bestehen jeweils aus einer Quertraverse in Form eines Überleittisches die/der sich quer zur Transportrichtung des Bandes erstreckt und zwei parallelen beidseitig und quer zu den Überleittischen angeordneten Schenkeln.

Zum Realisieren einer Betriebsposition "Klemmschlitz" weist die Vorrichtung vorzugsweise einen Schlitten auf, welcher gegenüber einem ersten Überleittisch, der von dem Schwenkrahmen getragen wird, linear verschiebbar ist. Der Schlitten trägt einen Öffnungsmeißel, nachfolgend auch Meißel genannt, und vorzugsweise einen bündig mit der Oberfläche des Meißels abschließenden dritten Überleittisch. Mit Hilfe eines dritten Stellgliedes kann der Meißel mit dem dritten Überleittisch, welcher vorzugsweise kammförmig in den ersten Überleittisch übergeht bzw. eingreift, in unmittelbare Nähe eines Klemmschlitzes auf dem Dom der Haspeleinrichtung gefahren werden, um das Metallband dorthin zu führen.

Die Stellglieder sind vorzugsweise in Form von Hydraulikzylindern ausgebildet.

Die Vorrichtung weist vorzugsweise eine um die zweite Drehachse drehbar gelagerte Umlenkrolle auf zum Umlenken des Metallbandes, wenn dieses von der Haspeleinrichtung ab- oder auf die Haspeleinrichtung aufgehaspelt wird.

Die oben genannte Aufgabe wird weiterhin durch ein Verfahren zum Betreiben der erfindungsgemäßen Vorrichtung gelöst. Dieses Verfahren sieht vor, dass die Vorrichtung wahlweise in eine der Betriebspositionen Klemmschlitz, Parkposition, Bandüberleitung, Bundöffnung oder Riemenwickler gefahren werden kann. Der Vorteil dieses Verfahrens liegt in der oben bereits erwähnten großen universellen Einsetzbarkeit der entsprechenden Vorrichtung.

Der Beschreibung sind insgesamt 12 Figuren beigefügt, wobei
- Figur 1: die erfindungsgemäße Vorrichtung in einer Betriebsposition "Klemmschlitz";
- Figur 2: die erfindungsgemäße Vorrichtung in einer Parkposition;
- Figur 3: die erfindungsgemäße Vorrichtung in der Betriebsposition "Band überleiten";
- Figur 4: die erfindungsgemäße Vorrichtung in der Position "Bund öffnen";
- Figur 5: die erfindungsgemäße Vorrichtung in der Position "Riemenwickler" und
- Figur 6: eine Verwendung für zwei der erfindungsgemäßen Vorrichtungen auf der linken und rechten Seite eines Reversierwalzgerüstes zwischen einer linken und rechten Haspeleinrichtung
zeigt.

Die Erfindung wird nachfolgend in Form von Ausführungsbeispielen unter Bezugnahme auf die genannten Figuren detailliert erläutert. In allen Figuren sind gleiche mechanische Elemente mit gleichen Bezugszeichen bezeichnet. Pfeile in den Figuren (außer den Pfeilen an Bezugzeichen) zeigen jeweils die Transportrichtung des Metallbandes an.

Figur 1 zeigt die erfindungsgemäße Vorrichtung 100 in einer Seitenansicht in einer Betriebsposition "Klemmschlitz fahren". Die Vorrichtung 100 ist seitlich neben einer Haspeleinrichtung 300 angeordnet und dient zum Einführen eines Metallbandes 200, welches von einer Umlenkrolle 195 herkommt, in einen Klemmschlitz 322 auf einem Dom 320 der Haspeleinrichtung 300. Die Vorrichtung umfasst einen Tragrahmen 160, welcher mit seinem ersten Ende um eine zweite Drehachse D2 gegenüber einem Festland 400 drehbar gelagert ist. Im Bereich seines ersten Endes trägt der Tragrahmen 160 einen zweiten Überleittisch 120. An seinem zweiten Ende, welches seinem ersten Ende gegenüberliegt, ist der Tragrahmen um eine erste Drehachse D1 drehbar mit einem Schwenkrahmen 140 verbunden. Mit Hilfe eines zweiten Stellgliedes 170, welches an dem Festland 400 und an dem Tragrahmen 160 jeweils drehbar gelagert ist, ist der Tragrahmen um die Drehachse D2 schwenkbar gelagert.

Der Tragrahmen trägt den Schwenkrahmen 140 an dessen erstem Ende. An dem zweiten Ende des Schwenkrahmens, welches dem ersten Ende des Schwenkrahmens gegenüberliegt, trägt der Schwenkrahmen einen ersten Überleittisch 110. Der Schwenkrahmen ist zusammen mit dem Überleittisch mit Hilfe eines ersten Stellgliedes 150 um die erste Drehachse D1 schwenkbar.

Weiterhin umfasst die Vorrichtung einen Schlitten, welcher gegenüber dem Schwenkrahmen 140 verschiebbar gelagert ist. Der Schlitten umfasst einen Meißel 192 und vorzugsweise auch einen bündig mit der Oberfläche des Meißels abschließenden dritten Überleittisch 130.

Die Verschiebung des Schlittens gegenüber dem Schwenkrahmen 140 und insbesondere gegenüber dem ersten Überleittisch 110 erfolgt mit Hilfe eines dritten Stellgliedes 180. Die Verschiebung des Schlittens gegenüber dem Schwenkrahmen erfolgt linear und vorzugsweise so, dass die Oberflächen des zweiten und dritten Überleittisches 120, 130 bei jeder Verschiebeposition in einer Ebene liegend verbleiben.

Vorzugsweise ist zumindest eines der Stellglieder 150, 170 oder 180 in Form eines Hydraulikzylinders ausgebildet.

Figur 2 zeigt die erfindungsgemäße Vorrichtung in der Betriebsposition "Parkposition". In dieser Parkposition ist der Schlitten 190 eingefahren und der Schwenkrahmen 140 mit dem ersten Überleittisch und dem Schlitten eingeklappt, so dass die erfindungsgemäße Vorrichtung lediglich einen minimalen Raumbedarf in horizontaler Richtung, d. h. in Transportrichtung des Metallbandes 200 hat. Die Vorrichtung ist vorzugsweise so eingeklappt, dass sie - in der Zeichenebene gesehen - vollständig außerhalb eines auf der Haspeleinrichtung aufgewickelten Metallbundes 200 - angedeutet durch die strichpunktierte kreisförmige Linienführung - gelagert ist. Die Parkposition hat den Vorteil, dass sie ein problemloses Herausfahren des aufgewickelten Metallbundes (Coil) aus der Linie, das heißt quer zur Transportrichtung ermöglicht. In der Parkposition gibt die erfindungsgemäße Vorrichtung insofern dafür den Weg frei.

Figur 3 zeigt die erfindungsgemäße Vorrichtung in einer Betriebsposition "Band überleiten". Diese Betriebsposition dient dazu, dass Metallband 200 sicher über z. B. die Haspeleinrichtung 300 bzw. ein gewickeltes Coil 500 hinwegzuleiten. Zu diesem Zweck wird die Vorrichtung durch die Stellglieder 150, 170, 180 so angesteuert, dass der erste, zweite und/oder dritte Überleittisch das Metallband 200 beim Gleiten über den Metallbund 500 hinweg sicher abstützen.

Figur 4 zeigt die erfindungsgemäße Vorrichtung in der Betriebsposition "Bund öffnen". Zum Öffnen des Bundes wird der Meißel 192 unter ein freies Metallband-Ende des Bundes 500 geschoben, während gleichzeitig der Bund so gedreht wird, dass sich das Metallband abwickelt und dabei über den Meißel und den ersten, zweiten und dritten Überleittisch in Pfeilrichtung gleitet. Wie in der Figur 1 zu erkennen ist, ist die erfindungsgemäße Vorrichtung vorzugsweise für ganz unterschiedliche Bundgrößen, das heißt Bunddurchmesser geeignet, weil die Meißelspitze mit Hilfe der Stellglieder 150, 170, 180 entsprechend positioniert werden kann.

Figur 5 zeigt die Verwendung der erfindungsgemäßen Vorrichtung zum Einführen des Metallbandes 200 in Pfeilrichtung in einen Riemenwickler 600 als Alternative zum Einführen in einen Klemmschlitz.

Vorteilhafterweise können alle genannten fünf Betriebspositionen, nämlich Parkposition, Klemmschlitz, Band überleiten, Bund öffnen und Riemenwickler jeweils durch geeignete Ansteuerung der drei Stellglieder 150, 170 und 180 eingestellt werden.

Figur 6 zeigt eine Anwendung für zwei baugleiche erfindungsgemäße Vorrichtungen 100-r und 100-I in Verbindung mit einem Reversiergerüst 700. Rechts neben dem Reversiergerüst 700 ist eine rechte Reversierhaspeleinrichtung 300-r und links neben dem Reversiergerüst ist eine linke Reversierhaspeleinrichtung 300-I angeordnet. Auf ihren dem Reversiergerüst 700 zugewandten Seiten ist den Reversierhaspeleinrichtungen 300-r, 300-I jeweils eine erfindungsgemäße Vorrichtung 100-r, 100-I zum Führen des Metallbandes 200 zugeordnet. Darüber hinaus befindet sich links außen neben der linken Reversierhaspeleinrichtung 300-I eine Abwickelhaspeleinrichtung 300-A.

Zu Beginn eines Reversierbetriebs wird das Metallband 200 zunächst von der Abwickelhaspeleinrichtung 300-A abgewickelt und in das Reversiergerüst 700 eingeführt. Dabei muss das Metallband über die linke Reversierhaspeleinrichtung 300-I hinweggeleitet werden; zu diesem Zweck wird die linke erfindungsgemäße Vorrichtung 100-I in die Position "Band überleiten" gefahren. Nach dem Passieren des Reversiergerüstes 700 wird das Metallband 200 dann von der rechten Reversierhaspeleinrichtung 300-r aufgewickelt; zu diesem Zweck fährt die rechte erfindungsgemäße Vorrichtung 100-r mit Vorteil zunächst in die Position "Klemmschlitz" oder - wenn die rechte Reversierhaspeieinrichtung 300-r als Riemenwickler ausgebildet ist - in die Position "Riemenwickler".

Das Metallband 200 wird auf der rechten Reversierhaspeleinrichtung 300-r nur soweit aufgewickelt, bis sich das linke Ende des Metallbandes 200 auf Höhe der linken Reversierhaspeleinrichtung 300-I befindet. Dann wird die Drehrichtung der linken und rechten Reversierhaspeleinrichtung 300-I, 300-r umgekehrt, z.B. beide gegen den Uhrzeigersinn, und die rechte erfindungsgemäße Vorrichtung 100-r geht dann in die "Parkposition" und die linke Vorrichtung 100-I geht dann in die Position "Klemmschlitz fahren" oder "Riemenwickler" über, um das linke Ende des Metallbandes 200 auf der linken Reversierhaspeleinrichtung 300-I festzuklemmen. Danach fährt auch die Vorrichtung 100-I in die Parkposition.

Während des nachfolgenden Reversierbetriebs bleibt das Metallband 200 mit seinen beiden Enden auf der linken bzw. rechten Reversierhaspeleinrichtung 300-I, 300-r festgeklemmt und die beiden Vorrichtungen 100-I und 1 00-r bleiben jeweils in Parkposition.

Die beiden Vorrichtungen 100-I und 100-r bleiben auch dann noch in "Parkposition", wenn nach dem Ende des Reversierbetriebs das fertig-gewalzte Coil aus der Linie entfernt wird, denn nur in der Parkposition blockieren die Vorrichtungen 100-r oder 100-I nicht ein Herausfahren des aufgewickelten Coils aus der Linie.

Das Anwendungsbeispiel gemäß Fig. 12 zeigt deutlich die Vorteile, wenn jede einzelne der erfindungsgemäßen Einrichtungen 100-I, 100-r ausgebildet ist, eine möglichst große Vielzahl von unterschiedlichen Betriebszuständen einnehmen zu können.

## Patentansprüche

1. Vorrichtung (100) zum Führen eines Metallbandes (200) im Umfeld einer Haspeleinrichtung (300), umfassend:
einen ersten Überleittisch (110);
einen Schwenkrahmen (140) mit einem ersten Ende an welchem der Schwenkrahmen um eine erste Drehachse (D1) drehbar gelagert ist und mit einem dem ersten Ende gegenüberliegenden zweiten Ende an welchem der Schwenkrahmen (140) den ersten Überleittisch (110) trägt; und
ein erstes Stellglied (150) zum Schwenken des Schwenkrahmens mit dem ersten Überleittisch (110) um die erste Drehachse (D1);
**dadurch gekennzeichnet,**
**dass** weiterhin ein Tragrahmen (160) vorgesehen ist mit einem ersten Ende an welchem der Tragrahmen um eine zweite Drehachse (D2) gegenüber einem Festland (400) drehbar gelagert ist und einen zweiten Überleittisch (120) trägt und mit einem zweiten Ende an welchem der Tragrahmen (160) um die erste Drehachse (D1) drehbar gelagert mit dem ersten Ende des Schwenkrahmens (140) verbunden ist; und
**dass** ein zweites Stellglied (170) vorgesehen ist, welches an dem Festland (400) und an dem Tragrahmen (160) jeweils drehbar gelagert ist, zum Schwenken des Tragrahmens um die zweite Drehachse (D2).

2. Vorrichtung (100) nach Anspruch 1 **dadurch gekennzeichnet, dass** der Schwenkrahmen (140) U-förmig mit einer Quertraverse in Form des ersten Überleittisches (110) und mit zwei parallelen beidseitig und quer zu dem ersten Überleittisch angeordneten Schenkeln ausgebildet ist, welche jeweils das erste und zweite Ende des Schwenkrahmens aufweisen.

3. Vorrichtung (100) nach einem der vorangegangenen Ansprüche, **dadurch gekennzeichnet, dass** der Tragrahmen (160) U-förmig mit einer Quertraverse in Form des zweiten Überleittisches (120) und mit zwei parallelen beidseitig und quer zu dem zweiten Überleittisch (120) angeordneten Schenkeln ausgebildet ist, welche jeweils das erste und zweite Ende des Tragrahmens (160) aufweisen.

4. Vorrichtung (100) nach einem der vorangegangenen Ansprüche, **gekennzeichnet durch**
einen Schlitten (190) umfassend einen Meißel (192) und vorzugsweise auch einen bündig mit der Oberfläche des Meißels abschließenden dritten Überleittisch (130), wobei der Schlitten (190) an dem Schwenkrahmen (140) verschiebbar gelagert ist; und
ein drittes Stellglied (180), welches an dem Schwenkrahmen (140) und dem Schlitten (190) gelenkig gelagert ist zum linearen Verschieben des Schlittens gegenüber dem Schwenkrahmen vorzugsweise so, dass die Oberflächen des zweiten und dritten Überleittisches (120, 130) bei jeder Verschiebeposition in einer Ebene liegend verbleiben.

5. Vorrichtung (100) nach Anspruch 4, **dadurch gekennzeichnet, dass** der zweite und der dritte Überleittisch (120, 130) an ihren einander zugewandten Seiten jeweils kammförmig und ineinander verschiebbar ausgebildet sind.

6. Vorrichtung (100) nach einem der vorangegangenen Ansprüche, **dadurch gekennzeichnet, dass** zumindest eines der Stellglieder (150, 170, 180) in Form eines Hydraulikzylinders ausgebildet ist.

7. Vorrichtung (100) nach einem der vorangegangenen Ansprüche, **gekennzeichnet durch** eine um die zweite Drehachse (D2) drehbar gelagerte Umlenkrolle (195) zum Umlenken des Metallbandes (200), wenn dieses von der Haspeleinrichtung (300) ab- oder auf die Haspeleinrichtung aufgehaspelt wird.

8. Verfahren zum Betreiben einer Vorrichtung (100) nach einem der vorangegangenen Ansprüche, **dadurch gekennzeichnet, dass** die Vorrichtung wahlweise in eine der Positionen Klemmschlitz, Parkposition, Bandüberleitung, Bund öffnen oder Riemenwickler gefahren werden kann.

## Claims

1. Device (100) for guiding a metal strip (200) in the vicinity of a coiler (300), comprising:
a first guide table (110);
a swivel frame (14) with a first end on which the swivel frame is mounted to be rotatable about a first axis (D1) of rotation and with a second end which is opposite the first end and at which the swivel frame (140) carries the first guide table (110); and
a first setting element (150) for swivelling the swivel frame together with the first guide table (110) about the first axis (D1) of rotation;
**characterised in that** in addition a support frame (160) is provided, with a first end on which the support frame is mounted to be rotatable about a second axis (D2) of rotation relative to a fixed structure (400) and carries a second guide table (120) and with a second end on which the support frame (160) is mounted to be rotatable about the first axis (D1) of rotation and is connected with the first end of the swivel frame (140); and that a second setting element (170) is provided, which is rotatably mounted on both the fixed structure (400) and the support frame (160) for swivelling the support frame about the second axis (D2) of rotation.

2. Device (100) according to claim 1, **characterised in that** the swivel frame (140) is formed to be U-shaped with a cross member in the form of the first guide table (110) and with two parallel limbs, which are arranged on both sides and transversely to the first guide table (110) and have, respectively, the first end and second end of the swivel frame.

3. Device (100) according to one of the preceding claims, **characterised in that** the support frame (160) is formed to be U-shaped with a cross member in the form of the second guide table (120) and with two parallel limbs, which are arranged on both sides and transversely to the second table guide (120) and have, respectively, the first and second end of the support frame (160).

4. Device (100) according to any one of the preceding claims, **characterised by** a carriage (190), which comprises a chisel (192) and preferably also a third guide table (130), which ends flush with the surface of the chisel, wherein the carriage (190) is displaceably mounted on the swivel frame (140); and a third setting element (180), which is pivotably mounted on the swivel frame (140) and the carriage (190), for linear displacement of the carriage relative to the swivel frame preferably so that the surfaces of the second and third guide tables (120, 130) remain in one plane in every displacement position.

5. Device (100) according to claim 4, **characterised in that** the second and the third guide tables (120, 130) are formed at the mutually facing ends thereof to each be comb-shaped and displaceable one into the other.

6. Device (100) according to any one of the preceding claims, **characterised in that** at least one of the setting elements (150, 170, 180) is constructed in the form of a hydraulic cylinder.

7. Device (100) according to any one of the preceding claims, **characterised by** a deflecting roller (195), which is mounted to be rotatable about the second axis (D2) of rotation, for deflecting the metal strip (200) when this is wound onto or unwound from the coiler (300).

8. Method of operating a device (100) according to any one of the preceding claims, **characterised in that** the device can be moved selectably into one of the positions of clamping slot, parking position, strip guidance over, coil open or belt winder.

## Revendications

1. Dispositif (100) pour guider une bande métallique (200) dans l'environnement d'un dispositif de bobinage (300), comprenant :
- une première table de transmission (110) ;
- un cadre pivotant (140) avec une première extrémité au niveau de laquelle le cadre pivotant est logé de manière à pouvoir tourner autour d'un premier axe de rotation (D1) et avec une deuxième extrémité opposée à la première extrémité au niveau de laquelle le cadre pivotant (140) porte la première table de transmission (110) ; et
- un premier élément de réglage (150) pour le pivotement du cadre pivotant avec la première table de transmission (110) autour du premier axe de rotation (D1) ; **caractérisé**
**en ce qu'**on a en outre prévu un cadre support (160) avec une première extrémité au niveau de laquelle le cadre support est logé de manière à pouvoir tourner autour d'un deuxième axe de rotation (D2) par rapport à une pièce fixe (400) et porte une deuxième table de transmission (120) et une deuxième extrémité au niveau de laquelle le cadre support (160) est relié, en étant logé de manière à pouvoir tourner autour du premier axe de rotation (D1), à la première extrémité du cadre support (140) ; et en ce qu'on a prévu un deuxième élément de réglage (170) qui est logé de manière à pouvoir tourner à chaque fois sur la pièce fixe (400) et sur le cadre support (160), pour le pivotement du cadre support autour du deuxième axe de rotation (D2).

2. Dispositif (100) selon la revendication 1, **caractérisé en ce que** le cadre pivotant (140) est réalisé en forme de U avec une traverse transversale sous forme de la première table de transmission (110) et avec deux bras parallèles disposés des deux côtés et transversalement par rapport à la première table de transmission, lesdits bras présentant à chaque fois la première et la deuxième extrémité du cadre pivotant.

3. Dispositif (100) selon l'une quelconque des revendications précédentes, **caractérisé en ce que** le cadre support (160) est réalisé en forme de U avec une traverse transversale sous forme de la deuxième table de transmission (120) et avec deux bras parallèles disposés des deux côtés et transversalement par rapport à la deuxième table de transmission (120), lesdits bras présentant à chaque fois la première et la deuxième extrémité du cadre support (160).

4. Dispositif (100) selon l'une quelconque des revendications précédentes, **caractérisé par**
- un chariot (190) comprenant un ciseau (192) et de préférence également une troisième, dernière table de transmission (130) au même niveau que la surface du ciseau, le chariot (190) étant logé de manière à pouvoir être déplacé sur le cadre pivotant (140) ; et
- un troisième élément de réglage (180), qui est logé de manière articulée sur le cadre pivotant (140) et le chariot (190) pour le déplacement linéaire du chariot par rapport au cadre pivotant de préférence de manière telle que les surfaces de la deuxième et de la troisième table de transmission (120, 130) restent dans un même plan dans chaque position déplacée.

5. Dispositif (100) selon la revendication 4, **caractérisé en ce que** la deuxième et la troisième table de transmission (120, 130) sont réalisées sur leurs faces tournées l'une vers l'autre à chaque fois sous forme de peigne et de manière à pouvoir être déplacées l'une dans l'autre.

6. Dispositif (100) selon l'une quelconque des revendications précédentes, **caractérisé en ce qu'**au moins un des éléments de réglage (150, 170, 180) est réalisé sous forme d'un vérin hydraulique.

7. Dispositif (100) selon l'une quelconque des revendications précédentes, **caractérisé par** une poulie de déviation (195) logée de manière à pouvoir tourner autour du deuxième axe de rotation (D2) pour la déviation de la bande métallique (200) lorsque celle-ci est bobinée sur ou dévidée du dispositif de bobinage (300).

8. Procédé d'exploitation d'un dispositif (100) selon l'une quelconque des revendications précédentes, **caractérisé en ce que** le dispositif peut être placé au choix dans une des positions fente de serrage, position parquée, transfert de bande, ouverture de bobine ou enrouleur à courroies.
